# EUROPÄISCHE PATENTSCHRIFT

(11) **EP 1 264 688 B1**
(45) Veröffentlichungstag und Bekanntmachung des Hinweises auf die Patenterteilung: **23.08.2006**
(21) Anmeldenummer: 02010166.3
(22) Anmeldetag: 14.05.2002
(51) Int. Cl.: B41F 7/32

(54) **Feuchtkasten für das Feuchtwerk einer Offsetdruckmaschine**
Water fountain for the dampening device of an offset printing machine
Bassine de mouillage pour le dispositif de mouillage d'une machine impression offset

(30) Priorität: 05.06.2001 DE 10127251
(43) Veröffentlichungstag der Anmeldung: 11.12.2002
(73) Patentinhaber: Goss International Montataire S.A., 60160 Montataire (FR)
(72) Erfinder: Deslangle, Dominique, 45100 Orléans (FR); Métrope, Jacques, 60190 Laigneville (FR)
(74) Vertreter: Domenego, Bertrand

(56) Entgegenhaltungen:
- EP-A- 0 947 319
- DE-U- 29 503 535

## Beschreibung

Die Erfindung betrifft einen Feuchtkasten für das Feuchtwerk einer Offsetdruckmaschine gemäß dem Oberbegriff des Patentanspruchs 1.

Ein gattungsgemäßer Feuchtkasten ist aus der EP 0 947 319 A1 bekannt. Er weist einen Einlauf für das Feuchtmittel, einen Rücklauf für das Feuchtmittel, einen Boden, Seitenwände und einen Damm auf, dessen Oberkante niedriger als die Oberkante der Seitenwand liegt. Dieser Feuchtkasten ist Teil eines Feuchtwerkes, das in der Regel in Offsetdruckmaschinen, insbesondere Rotations-Offsetdruckmaschinen, dazu verwendet wird, um das Feuchtmittel auf eine Druckform aufzubringen, bevor der Druckform die Farbe zugeführt wird. Zu diesem Zweck umfasst das Feuchtwerk des weiteren eine Feuchtwalze, die im wesentlichen horizontal über dem Feuchtkasten angeordnet ist und mit einem unteren Teil ihrer Umfangsfläche in das in dem Feuchtkasten befindliche Feuchtmittel eintaucht und dieses bei Rotation in das Feuchtwerk und schließlich auf die Druckform überträgt. Das Feuchtmittel haftet auf den hydrophilen Bereichen der Druckform, die durch das zu druckende Bild definiert sind, das sich auf der Druckform befindet. Des weiteren wird die hydrophobe Farbe auf die Druckform aufgetragen, die auf den hydrophoben Bereichen der Druckform haftet, die nicht von dem Feuchtmittel bedeckt sind. Auf diese Weise wird ein eingefärbtes Bild auf der Druckform erzeugt und gegebenenfalls nach Transfer von der Druckform auf einen Gummituchzylinder auf einen Bedruckstoff, beispielsweise eine Papierbahn, Karton, Polymermaterial oder dergleichen, übertragen.

Bei dem bekannten Feuchtkasten verläuft der Damm parallel zur Längsachse der Feuchtwalze. Der Einlauf ist am Boden nahe bei der dem Damm gegenüberliegenden Seitenwand vorgesehen. Da die Oberkante des Dammes niedriger als die Oberkante der Seitenwände liegt, definiert sie den Feuchtmittelpegel im Feuchtkasten. Das Feuchtmittel wird mit Hilfe einer Umwälzpumpe kontinuierlich durch den Einlauf in den Feuchtkasten geleitet, und das über die Oberkante des Dammes überlaufende Feuchtmittel fließt in eine Sammelrinne, die den Rücklauf aufweist, und wird durch den Rücklauf zurück zur Umwälzpumpe geleitet.

Ein Feuchtkasten der zu Beginn genannten Art ist auch aus der DE 295 03 535 U1 bekannt. Bei diesem Feuchtkasten wird der Einlauf durch ein Rohr gebildet, das am Boden nahe bei der dem Damm gegenüberliegenden Seitenwand über deren ganze Länge verläuft und zahlreiche kleine Öffnungen aufweist, die über seine ganze Länge verteilt sind.

Bei beiden bekannten Feuchtkästen ist die Strömung des Feuchtmittels in dem Feuchtkasten nicht gleichförmig, also weder in dem Fall des Einlaufes an einer einzigen Stelle gemäß der EP 0 947 319 A1, noch in dem Fall des Einlaufes an zahlreichen Orten gemäß der DE 295 03 535 U1. Dadurch kann eine konstante Temperaturverteilung über die gesamte Länge des Feuchtkastens nicht sichergestellt werden. Außerdem weisen die bekannten Feuchtkästen eine rechtwinklige Grundfläche auf, so dass es zwangsläufig zu Staupunkten kommt. An diesen Staupunkten sammeln sich Verunreinigungen an, die aus dem Umfeld der Druckmaschine stammen und zum Beispiel Farbkügelchen umfassen, die im Farbwerk entstehen. Diese Ansammlung von Verunreinigungen im Feuchtkasten wird schnell bedeutsam und kontaminiert das gesamte Feuchtmittel in dem Feuchtkasten. Dadurch kann abhängig von der Zusammensetzung des Feuchtmittels die chemische Stabilität des Feuchtmittels zerstört werden. Da eine konstante Qualität der Befeuchtung und damit des Feuchtmittels unverzichtbar für eine optimale Druckqualität ist, ist es zum Erhalten der Druckqualität erforderlich, den Feuchtkasten oft zu leeren und reinigen.

Es ist daher Aufgabe der Erfindung, einen Feuchtkasten für das Feuchtwerk einer Druckmaschine zu schaffen, der ein längeres Wartungsintervall ermöglicht, also insbesondere seltener geleert und gereinigt werden muss.

Diese Aufgabe wird durch den Feuchtkasten mit den Merkmalen gemäß dem Patentanspruch 1 gelöst.

Der Feuchtkasten gemäß der Erfindung ist dadurch gekennzeichnet, dass eine Trennwand vorgesehen ist, die eine Ablaufkante und eine Zulaufkante aufweist und derart auf der Oberkante des Dammes sitzt und ausgehend von dieser über dem Boden bis zur Zulaufkante verläuft, dass die Zulaufkante den Feuchtmittelpegel definiert.

Da die Trennwand auf dem Damm sitzt, kann das Feuchtmittel nicht mehr, wie bei den bekannten Feuchtkästen, über dessen Oberkante überlaufen, sondern über die Zulaufkante der Trennwand. Von dort verteilt es sich auf der Oberseite der Trennwand und fließt an der Ablaufkante zum Rücklauf. Es ist also möglich, eine Strömung des Feuchtmittels im wesentlichen parallel zur Umfangsfläche der Feuchtwalze wenigstens abschnittsweise zu erzeugen. Die Feuchtwalze ist dabei derart über der Trennwand angeordnet, dass ein unterer Teil ihrer Umfangsfläche von dem Feuchtmittel auf der Oberseite der Trennwand benetzt wird.

Außerdem dient die Trennwand als Deckel, da auf den Feuchtkasten herabfallende Verunreinigungen auf ihrer Oberseite landen und von dem auf ihrer Oberseite zur Ablaufkante fließenden Feuchtmittel kontinuierlich weggespült werden. Im Feuchtkasten können sich also keine herabfallenden Verunreinigungen mehr ansammeln. Es kann vorgesehen sein, dass die Oberseite der Trennwand wenigstens abschnittsweise konkav zur Längsachse des Feuchtkastens gekrümmt ist. Die Trennwand bildet daher eine Rinne, die im wesentlichen parallel unter der Feuchtwalze des Feuchtwerkes verläuft.

In diesem Fall kann vorgesehen sein, dass der Krümmungsradius größer als der Radius der Feuchtwalze ist. Dann kann bevorzugt vorgesehen sein, dass die Umfangsfläche der Feuchtwalze des Feuchtwerkes und die Trennwand wenigstens abschnittsweise konzentrische Kreisabschnitte bilden.

In diesem Fall kann außerdem in einer ersten Alternative vorgesehen sein, dass die Zulaufkante und die Ablaufkante im wesentlichen gleich hoch liegen. Obwohl die Zulaufkante und die Ablaufkante im wesentlichen gleich hoch liegen, fließt das Feuchtmittel doch über die Ablaufkante ab, da kontinuierlich Feuchtmittel durch den Einlauf in den Feuchtkasten eingeleitet wird, das über die Zulaufkante auf die Oberseite der Trennwand fließt. Die erwünschte Strömung des Feuchtmittels von der Zulaufkante zur Ablaufkante kann bei dieser ersten Alternative dadurch unterstützt werden, dass die Feuchtwalze derart rotiert, dass sich der untere Teil ihrer Umfangsfläche von der Zulaufkante zur Ablaufkante hin bewegt.

In diesem Fall kann außerdem in einer zweiten Alternative vorgesehen sein, dass die Zulaufkante höher als die Ablaufkante liegt. Hier wird die erwünschte Strömung des Feuchtmittels von der Zulaufkante zur Ablaufkante bereits durch den Höhenunterschied dieser beiden Kanten erzielt. Die Feuchtwalze kann dann problemlos auch derart rotieren, dass sich der untere Teil ihrer Umfangsfläche von der Ablaufkante zur Zulaufkante bewegt.

Der erfindungsgemäße Feuchtkasten ermöglicht ein längeres Zeitintervall zwischen Wartungen des Feuchtkastens, da durch die Kapselung eines Teiles des Feuchtmittels im Feuchtkasten dieser gegen Verunreinigungen geschützt ist und durch die Strömung im wesentlichen parallel zur Umfangsfläche der Feuchtwalze Verunreinigungen über die Ablaufkante hinweg transportiert werden können. Eine Leerung und Reinigung ist deshalb seltener erforderlich.

Es kann des weiteren im erfindungsgemäßen Feuchtkasten vorgesehen sein, dass die Oberseite der Trennwand wenigstens abschnittsweise flach ist und derart im wesentlichen parallel zur Längsachse des Feuchtkastens geneigt ist, dass die Zulaufkante höher als die Ablaufkante liegt.

Es kann darüber hinaus vorgesehen sein, dass der Einlauf am Boden neben dem Damm vorgesehen ist. Da sich der Einlauf weit entfernt von der Zulaufkante befindet, können etwaige Strömungen, die in der Nähe des Einlaufes durch das Einleiten des Feuchtmittels entstehen, die zur Zulaufkante aufsteigende Strömung des Feuchtmittels nicht stören, so dass das Feuchtmittel ruhig und gleichmäßig über die Zulaufkante fließen kann. Es kann zudem vorgesehen sein, dass eine Sammelrinne unterhalb der Ablaufkante der Trennwand verläuft und den Rücklauf aufweist.

Weitere Merkmale und Ausbildungen der Erfindung sind in den Unteransprüchen beschrieben.

Im folgenden werden bevorzugte Ausführungsbeispiele anhand der beigefügten Zeichnungen näher beschrieben.
- Fig. 1: ist ein Querschnitt eines Feuchtwerkes mit einem Feuchtkasten in einer ersten Ausführungsform;
- Fig. 2: ist ein Querschnitt eines Feuchtwerkes mit einem Feuchtkasten in einer zweiten Ausführungsform; und
- Fig. 3: ist ein Querschnitt eines Feuchtwerkes mit einem Feuchtkasten in einer dritten Ausführungsform.

In der Fig. 1 ist ein Feuchtwerk für eine Offsetdruckmaschine mit einem Feuchtkasten 10 in einer ersten Ausführungsform und einer Feuchtwalze 11 dargestellt. Der Feuchtkasten 10 weist einen im wesentlichen rechtwinkligen Boden 12, vier Seitenwände, von denen in der Fig. 1 lediglich die linke Seitenwand 13 und die rechte Seitenwand 14 dargestellt sind, einen Damm 15 und eine Trennwand 16 auf.

Der Boden ist im wesentlichen rechtwinklig und seine Länge und Breite sind derart gewählt, dass die Feuchtwalze 11 wenigstens mit einem Teil ihrer unteren Umfangsfläche in das Innere des Feuchtkasten 10 hineinragen kann.

Die Seitenwände 13, 14 sind gleich hoch und höher als der Damm 15, so dass dessen Oberkante 17 niedriger als die Oberkante 18 der Seitenwände 13, 14 liegt. Der Feuchtkasten 10 weist außerdem einen Einlauf 19 für das Feuchtmittel und einen Rücklauf 20 für das Feuchtmittel auf, die an ein Umwälzsystem (nicht dargestellt) angeschlossen sind. Der Einlauf 19 ist rechts neben dem Damm 15 durch den Boden 12 in den Feuchtkasten 10 geführt. Der Rücklauf 20 ist links neben dem Damm 15 durch den Boden 12 in eine Sammelrinne 21 geführt, die von der linken Seitenwand 13 und dem Damm 15 gebildet wird.

Die Trennwand 16 weist eine Ablaufkante 22, die über der Sammelrinne 21 liegt, und eine Zulaufkante 23 auf, die in geringem Abstand links neben der rechten Seitenwand 14 liegt. Die Trennwand 16 sitzt wie ein Deckel auf der Oberkante 17 des Dammes 15 und verläuft ausgehend von dieser Oberkante 17 über dem Boden 12 bis zu ihrer Zulaufkante 23. Die Zulaufkante 23 liegt niedriger als die Oberkante 18 der rechten Seitenwand 14 und definiert daher den Feuchtmittelpegel im Feuchtkasten 10.

Bei dieser ersten Ausführungsform ist die Oberseite 24 der Trennwand 16 konkav zu der gemeinsamen Längsachse A des Feuchtkastens 10 und der Feuchtwalze 11 gekrümmt und liegen die Zulaufkante 23 und die Ablaufkante 22 gleich hoch. Außerdem ist der Krümmungsradius der Oberseite 24 konstant und größer als der Radius der Feuchtwalze 11 und verläuft die Oberseite 24 konzentrisch zur Umfangsfläche der Feuchtwalze 11. Die Radien sind derart gewählt, dass die Feuchtwalze 11 mit einem Teil ihrer unteren Umfangsfläche tiefer als die Ablaufkante 23 liegt.

Im Betrieb wird das Feuchtmittel durch den Einlauf 19 in die Kammer 25 geleitet, die zwischen der Trennwand 16 und dem Boden 12 gebildet wird. Der Feuchtmittelpegel in dieser Kammer 25 steigt so lange an, bis das Feuchtmittel die Zulaufkante 23 erreicht hat. Wenn dann weiter Feuchtmittel in die Kammer 25 eingeleitet wird, fließt dieses über die Zulaufkante 23 aus der Kammer 25 heraus und auf die Oberseite 24 der Trennwand 16. Da die Trennwand 16 eine nach oben geöffnete Rinne bildet, steigt der Feuchtmittelpegel in ihr so lange an, bis er die Ablaufkante 22 erreicht hat. Wenn dann weiter Feuchtmittel eingeleitet wird, fließt das Feuchtmittel über die Ablaufkante 22 aus der Trennwand 16 und in die Sammelrinne 21 hinein und von dort durch den Rücklauf 20 aus dem Feuchtkasten 10 hinaus. Solange dann weiter Feuchtmittel durch den Einlauf 19 in die Kammer 25 eingeleitet wird, fließt das Feuchtmittel von der Zulaufkante 23 durch den Spalt zwischen dem unteren Teil der Umfangsfläche der Feuchtwalze 11 und der Oberseite 24 zur Ablaufkante 22, so dass etwaige Verunreinigungen, die auf die Trennwand 16 gefallen sind oder die auf die Feuchtwalze 11 gefallen sind und von dieser auf Grund ihrer Rotation in das Feuchtmittel auf der Trennwand 16 eingebracht wurden, in die Sammelrinne 21 gespült werden.

In der Fig. 2 ist das Feuchtwerk der Fig. 1 mit einem Feuchtkasten 10 in einer zweiten Ausführungsform dargestellt. Diese zweite Ausführungsform unterscheidet sich dadurch von der ersten Ausführungsform, dass die Ablaufkante 22 niedriger als die Zulaufkante 23 liegt. Dadurch liegt der Feuchtmittelpegel in der rinnenförmigen Trennwand 16 niedriger als bei der ersten Ausführungsform, nämlich auf Höhe der Ablaufkante 22.

In der Fig. 3 ist das Feuchtwerk der FIG. 1 und 2 mit einem Feuchtkasten 10 in einer dritten Ausführungsform dargestellt. Diese dritte Ausführungsform unterscheidet sich dadurch von der zweiten Ausführungsform, dass die Oberseite 24 der Trennwand 16 flach ist. Sie ist außerdem derart parallel zur Längsachse A geneigt, dass wie bei der zweiten Ausführungsform die Zulaufkante 23 höher als die Ablaufkante 22 liegt. Da sich bei dieser dritten Ausführungsform das Feuchtmittel nicht auf der Oberseite 24 ansammeln kann, sondern von der Zulaufkante 23 in einem dünnen Film über die Oberseite 24 zur Ablaufkante 22 läuft, muss hier der Abstand zwischen der Umfangsfläche der Feuchtwalze 11 und der Oberseite 24 deutlich kleiner als bei der ersten und zweiten Ausrührungsform gehalten werden, damit der untere Teil der Umfangsfläche über die gesamte Länge der Feuchtwalze 11 von dem Feuchtmittelfilm benetzt wird.

### Bezugszeichenliste

- 10: Feuchtkasten
- 11: Feuchtwalze
- 12: Boden
- 13: linke Seitenwand
- 14: rechte Seitenwand
- 15: Damm
- 16: Trennwand
- 17: Oberkante des Dammes 15
- 18: Oberkante der Seitenwände 13, 14
- 19: Einlauf
- 20: Rücklauf
- 21: Sammelrinne
- 22: Ablaufkante
- 23: Zulaufkante
- 24: Oberseite der Trennwand 16
- 25: Kammer
- A: Längsachse

## Patentansprüche

1. Feuchtkasten (10) für das Feuchtwerk einer Offsetdruckmaschine, mit:
- einem Einlauf (19) für das Feuchtmittel;
- einem Rücklauf (20) für das Feuchtmittel;
- einem Boden (12);
- wenigstens einer Seitenwand (13, 14); und
- einem Damm (15), dessen Oberkante (17) niedriger als die Oberkante (18) der Seitenwand (13, 14) liegt,
**dadurch gekennzeichnet,**
**dass** eine Trennwand (16) vorgesehen ist, die eine Ablaufkante (22) und eine Zulaufkante (23) aufweist und derart auf der Oberkante (17) des Dammes (15) sitzt und ausgehend von dieser über dem Boden (12) bis zur Zulaufkante (23) verläuft, dass die Zulaufkante (23) den Feuchtmittelpegel definiert.

2. Feuchtkasten (10) nach Anspruch 1,
**dadurch gekennzeichnet,**
**dass** die Oberseite (24) der Trennwand (16) konkav zur Längsachse (A) des Feuchtkastens (10) gekrümmt ist.

3. Feuchtkasten (10) nach Anspruch 2,
**dadurch gekennzeichnet,**
**dass** der Krümmungsradius der Oberseite (24) der Trennwand (16) wenigstens abschnittsweise konstant ist.

4. Feuchtkasten (10) nach Anspruch 3,
**dadurch gekennzeichnet,**
**dass** der Krümmungsradius größer als der Radius der Feuchtwalze (11) des Feuchtwerkes ist.

5. Feuchtkasten (10) nach einem der Ansprüche 2 bis 4,
**dadurch gekennzeichnet,**
**dass** die Zulaufkante (23) und die Ablaufkante (22) gleich hoch liegen.

6. Feuchtkasten (10) nach einem der Ansprüche 2 bis 4,
**dadurch gekennzeichnet,**
**dass** die Zulauflcante (23) höher als die Ablauflcante (22) liegt.

7. Feuchtkasten (10) nach Anspruch 1,
**dadurch gekennzeichnet,**
**dass** die Oberseite (24) der Trennwand (16) wenigstens abschnittsweise flach ist und derart im wesentlichen parallel zur Längsachse (A) des Feuchtkastens (10) geneigt ist, dass die Zulaufkante (23) höher als die Ablaufkante (22) liegt.

8. Feuchtkasten (10) nach einem der vorhergehenden Ansprüche,
**dadurch gekennzeichnet,**
**dass** der Einlauf (19) am Boden (12) neben dem Damm (15) vorgesehen ist.

9. Feuchtkasten (10) nach einem der vorhergehenden Ansprüche,
**dadurch gekennzeichnet,**
**dass** eine Sammelrinne (21) unterhalb der Ablaufkante (22) der Trennwand (16) verläuft und den Rücklauf (20) aufweist.

## Claims

1. Damping box (10) for the damping device of an offset printing press, having:
- an inflow (19) for the damping agent;
- a backflow (20) for the damping agent;
- a base (12);
- at least one side wall (13, 14); and
- a dam (15) the upper edge (17) of which is lower than the upper edge (18) of the side wall (13, 14),
**characterised in that**
a separating wall (16) is provided which has an outflow edge (22) and an inflow edge (23) and sits on the upper edge (17) of the dam (15) and extends from the latter over the base (12) to the inflow edge (23), such that the inflow edge (23) defines the level of damping agent.

2. Damping box (10) according to claim 1, **characterised in that** the top (24) of the separating wall (16) is curved in concave manner with respect to the longitudinal axis (A) of the damping box (10).

3. Damping box (10) according to claim 2, **characterised in that** the radius of curvature of the top (24) of the separating wall (16) is constant at least in parts.

4. Damping box (10) according to claim 3, **characterised in that** the radius of curvature is greater than the radius of the damping roller (11) of the damping device.

5. Damping box according to one of claims 2 to 4, **characterised in that** the inflow edge (23) and the outflow edge (22) are located at the same height.

6. Damping box (10) according to one of claims 2 to 4, **characterised in that** the inflow edge (23) is located higher than the outflow edge (22).

7. Damping box (10) according to claim 1, **characterised in that** the top (24) of the separating wall (16) is flat, at least in parts, and is inclined substantially parallel to the longitudinal axis (A) of the damping box (10) such that the inflow edge (23) is located higher than the outflow edge (22).

8. Damping box (10) according to one of the preceding claims, **characterised in that** the inflow (19) is provided on the base (12) adjacent to the dam (15).

9. Damping box (10) according to one of the preceding claims, **characterised in that** a collecting channel (21) extends underneath the outflow edge (22) of the separating wall (16) and comprises the backflow (20).

## Revendications

1. Bassine de mouillage (10) pour le dispositif de mouillage d'une machine d'impression offset, avec :
- une conduite d'entrée (19) pour l'agent de mouillage ;
- une conduite de retour (20) pour l'agent de mouillage ;
- un fond (12);
- au moins une paroi (13, 14) ; et
- un barrage (15), dont l'arête supérieure (17) est plus basse que l'arête supérieure (18) de la paroi (13, 14),
**caractérisée**
**en ce qu'**une paroi de séparation (16) est prévue, laquelle présente une arête d'écoulement (22) et une arête d'arrivée (23) et repose sur l'arête supérieure (17) du barrage (15) et s'étend depuis celle-ci au-dessus du fond (12) jusqu'à l'arête d'arrivée (23) de telle sorte que l'arête d'arrivée (23) définit le niveau d'agent de mouillage.

2. Bassine de mouillage (10) selon la revendication 1,
**caractérisée**
**en ce que** la face supérieure (24) de la paroi de séparation (16) est courbée de façon concave par rapport à l'axe longitudinal (A) de la bassine de mouillage (10).

3. Bassine de mouillage (10) selon la revendication 2,
**caractérisée**
**en ce que** le rayon de courbure de la face supérieure (24) de la paroi de séparation (16) est constant au moins par sections.

4. Bassine de mouillage (10) selon la revendication 3,
**caractérisée**
**en ce que** le rayon de courbure est supérieur au rayon du rouleau mouilleur (11) du dispositif de mouillage.

5. Bassine de mouillage (10) selon l'une quelconque des revendications 2 à 4,
**caractérisée**
**en ce que** l'arête d'arrivée (23) et l'arête d'écoulement (22) sont à la même hauteur.

6. Bassine de mouillage (10) selon l'une quelconque des revendications 2 à 4,
**caractérisée**
**en ce que** l'arête d'arrivée (23) est plus haute que l'arête d'écoulement (22).

7. Bassine de mouillage (10) selon la revendication 1,
**caractérisée**
**en ce que** la face supérieure (24) de la paroi de séparation (16) est plate au moins par sections et est inclinée essentiellement parallèlement à l'axe longitudinal (A) de la bassine de mouillage (10) de telle manière que l'arête d'arrivée (23) est plus haute que l'arête d'écoulement (22).

8. Bassine de mouillage (10) selon l'une quelconque des revendications précédentes,
**caractérisée**
**en ce que** la conduite d'entrée (19) est prévue sur le fond (12) à côté du barrage (15).

9. Bassine de mouillage (10) selon l'une quelconque des revendications précédentes,
**caractérisée**
**en ce que** la goulotte collectrice (21) s'étend au-dessous de l'arête d'écoulement (22) de la paroi de séparation (16) et présente la conduite de retour(20).
